# EUROPÄISCHE PATENTANMELDUNG

(11) **EP 1 122 976 A1**
(43) Veröffentlichungstag der Anmeldung: **08.08.2001**
(21) Anmeldenummer: 00102583.2
(22) Anmeldetag: 07.02.2000
(51) Int. Cl.: H04R 1/02, H04R 5/02

(54) **Haltesystem für eine tragbare Vorrichtung**

(71) Anmelder: 3D ACOUSTICS Vertriebs-GmbH, 83707 Bad Wiessee (DE)
(72) Erfinder: Hillebrand, Frank, 83700 Rottach-Egern (DE); Hillebrand, Bernd, 83707 Bad Wiessee (DE)
(74) Vertreter: Hofstetter, Alfons J., Dr.rer.nat.

(57) **Zusammenfassung**

Die vorliegende Erfindung betrifft ein Haltesystem für eine tragbare dreidimensionale Vorrichtung, insbesondere für eine Vorrichtung zur Übertragung von Schall, wobei das Haltesystem 10 ringartig ausgebildet ist und die zu haltende Vorrichtung 12 teilweise umschließt, derart, daß das Haltesystem 10 über zwei achsparallele Befestigungsmittel 14, 16 beweglich mit der Vorrichtung 12 verbunden ist und die Vorrichtung 12 auf einem Teilbereich 18 des Haltesystems 10 aufliegt.

## Beschreibung

Die vorliegende Erfindung betrifft ein Haltesystem für eine tragbare dreidimensionale Vorrichtung, insbesondere für eine Vorrichtung zur Übertragung von Schall.

Vorrichtungen zur Übertragung von Schall sind bekannt. Spezielle tragbare Vorrichtungen weisen ein Schallübertragungsmittel auf, wobei das Schallübertragungsmittel am Körper einer Person angeordnet ist, derart, daß sich ein Schallübertragungsweg vom Schallübertragungsmittel über die Eustachi-Röhre zu den Gehörknöchelchen der Person ergibt.

Eine derartige Vorrichtung ist aus der DE 196 09 554 C1 bekannt. Zudem beschreibt die DE 196 09 554 das grundlegende Verfahren zur Übertragung von Schall mittels einer Schallübertragungsquelle, die direkt am Körper einer Person angeordnet ist, so daß sich ein direkter Schallübertragungsweg von dem Schallübertragungsmittel über die Eustachi-Röhre zu den Gehörknöchelchen der Person ergibt. Dadurch ergibt sich eine besonders klangintensive Übertragung von durch das Schallübertragungsmittel ausgesendeten Tönen.

Auch die DE 197 13 142 A1 beschreibt einen Knochenübertragungs-Lautsprecher, der einer Person die Wahrnehmung akustischer Töne, wie beispielsweise Musik, ermöglicht. Der bekannte Knochenübertragungs-Lautsprecher wird dabei mittels eines Befestigungssystems an dem Körper der Person befestigt, vorzugsweise anliegend an das Sternum. Das beschriebene Befestigungssystem weist zudem einen Haltering mit einer Fläche auf, die eine Ausnehmung aufweist, in die der Lautsprecher gleitet.

Nachteilig an diesem bekannten gattungsgemäßen Haltesystem ist jedoch, daß das Haltesystem nicht geeignet ist, Bewegungen des Körpers an dem die dreidimensionale Vorrichtung bzw. der Lautsprecher aufliegt, schnell und exakt auszugleichen. Es kommt zu Kontaktunterbrechungen, die die Qualität der Schallübertragung, und damit die akustische Qualität deutlich verschlechtern.

Es ist daher Aufgabe der vorliegenden Erfindung, ein gattungsgemäßes Haltesystem für eine tragbare dreidimensionale Vorrichtung, insbesondere für eine Vorrichtung zur Übertragung von Schall bereitzustellen, das einen verbesserten Kontakt zwischen der Vorrichtung bzw. dem Lautsprecher und dem Körper auf der die Vorrichtung bzw. der Lautsprecher aufliegt, gewährleistet.

Gelöst wird diese Aufgabe mit einer Vorrichtung gemäß den Merkmalen des Hauptanspruches 1.

Vorteilhafte Ausgestaltungen sind in den Unteransprüchen beschrieben.

Ein erfindungsgemäßes Haltesystem für eine tragbare dreidimensionale Vorrichtung, insbesondere für eine Vorrichtung zur Übertragung von Schall, ist ringartig ausgebildet, wobei es die zu haltende Vorrichtung teilweise umschließt, derart, daß das Haltesystem über zwei achsparallele Befestigungsmittel beweglich mit der Vorrichtung verbunden ist und die Vorrichtung auf einem Teilbereich des Haltesystems aufliegt. Die achsparallelen Befestigungsmittel bilden eine Drehachse, an der die tragbare Vorrichtung drehbar gelagert ist. Dadurch ist gewährleistet, daß die zu haltende Vorrichtung den Kontakt zur Auflage nicht verliert. Durch die Tatsache, daß die Vorrichtung nur auf einem Teilbereich des Haltesystems aufliegt, ist gewährleistet, daß eine Schwerpunktverlagerung der Vorrichtung durch eine Bewegung der Auflage ausgeglichen werden kann. Zudem stellt der genannte Teilbereich des Haltesystems, auf dem die Vorrichtung aufliegt, einen Bewegungsbegrenzer dar, der einer übermäßigen und nicht gewollten Bewegung der Vorrichtung entgegenwirkt.

In einer weiteren vorteilhaften Ausgestaltung der Erfindung wird der Teilbereich des Haltesystems durch zwei relativ zu dem sich anschließenden Bereich des Haltesystems gekrümmt ausgebildete Ringelemente gebildet, wobei die Ringelemente in einen Endbereich des Haltesystems übergehen, der eben ausgebildet ist und als Auflage für die Vorrichtung 12 dient. Eine derartige Ausgestaltung des Teilbereiches des Haltesystems, auf dem die Vorrichtung aufliegt, ist äußerst vorteilhaft, um nicht erwünschte Bewegungen der Vorrichtung selbst auszugleichen. Ebenfalls als vorteilhaft für den Schwerpunktsausgleich der Vorrichtung hat sich erwiesen, wenn die Form des Haltesystems in etwa der Form der Vorrichtung entspricht.

In einer weiteren vorteilhaften Ausgestaltung der Erfindung ist im Bereich der achsparallelen Befestigungsmittel mindestens ein Befestigungselement angeordnet. Dieses weitere Befestigungselement dient zur lösbaren Befestigung anderer Vorrichtungen, wie zum Beispiel CD-Playern, DVD-Playern oder ähnlichem.

In einer weiteren vorteilhaften Ausgestaltung der Erfindung weist das Haltesystem an dem dem Endbereich gegenüberliegenden Ende mindestens eine Ausnehmung zur Aufnahme eines Trägersystems auf. Die Ausnehmung kann dabei durch eine Querschnittsverkleinerung des Haltesystems gebildet werden. Ein an den Ausnehmungen zu befestigendes Trägersystem ermöglicht das Tragen des Haltesystems beziehungsweise der von dem Haltesystem getragenen Vorrichtung mittels eines Hals-, Schultergurtes oder ähnlichem.

In einer weiteren vorteilhaften Ausgestaltung besteht das Haltesystem aus Kunststoff. Dadurch ist es möglich, das Haltesystem einstückig herzustellen, insbesondere durch Kunststoff-Spritzguß.

Weitere Merkmale, Einzelheiten und Vorteile der Erfindung ergeben sich aus der nachfolgenden Beschreibung eines zeichnerisch dargestellten Ausführungsbeispieles. Es zeigen:
- Figur 1: eine schematische Darstellung des erfindungsgemäßen Haltesystems,
- Figur 2: eine Seitenansicht des erfindungsgemäßen Haltesystems,
- Figur 3: eine Ansicht von vorne auf das erfindungsgemäße Haltesystem, und
- Figur 4: eine schematische Darstellung des erfindungsgemäßen Haltesystems mit aufliegender dreidimensionaler Vorrichtung.

Figur 1 zeigt eine schematische Darstellung eines Haltesystems 10 für eine tragbare, dreidimensionale Vorrichtung 12 (vgl. Figur 4), insbesondere für eine Vorrichtung zur Übertragung von Schall. Man erkennt, daß das Haltesystem 10 ringartig ausgebildet ist und die zu haltende Vorrichtung 12 umschließt, derart, daß das Haltesystem 10 über zwei achsparallele Befestigungsmittel 14, 16 mit der Vorrichtung 12 verbunden ist (vgl. Figur 4) und die Vorrichtung 12 auf einem Teilbereich 18 des Haltesystems 10 aufliegt.

Dem Teilbereich 18 schließt sich ein Bereich 20 des Haltesystems 10 mit einem Ende 30 an. Der Teilbereich 18 des Haltesystems 10 wird durch zwei relativ zu dem sich anschließenden Bereich 20 gekrümmt ausgebildete Ringelemente 24, 26 gebildet. Die Ringelemente 24, 26 gehen dabei in einen Endbereich 26 über, der eben ausgebildet ist und als Auflage für die Vorrichtung 12 dient.

Des weiteren erkennt man, daß im Bereich der Befestigungsmittel 14, 16 mehrere Befestigungselemente 28 angeordnet sind. Die Befestigungselemente 28 dienen zur Aufnahme weiterer Gegenstände, zum Beispiel von CD-Playern oder DVD-Playern.

Das Haltesystem 10 weist an dem dem Endbereich 26 gegenüberliegenden Ende 30 zwei Ausnehmungen 32, 34 auf. Diese Ausnehmungen 32, 34 werden gemäß dem Ausführungsbeispiel durch eine Querschnittsverkleinerung des Haltesystems 10 gebildet. Sie dienen zur Aufnahme eines Trägersystems, wie zum Beispiel von Schulterbändern, Halsbändern oder ähnlichem.

Figur 2 zeigt eine Seitenansicht des Haltesystems 10. Man erkennt die gekrümmte Ausbildung des Teilbereichs 18 mit dem ersten Ringelement 22 und dem Endbereich 26.

Figur 3 zeigt eine Ansicht von vorne auf das Haltesystem 10. Der eben ausgebildete Endbereich 26, der zusammen mit den Ringelementen 22, 24 den Teilbereich 18 ausbildet, dient zur Auflage der Vorrichtung 26. Man erkennt, daß die Schnittebene des Endbereichs 26 parallel zur Schnittebene des sich anschließenden Bereichs 20 des Haltesystems 10 liegt.

Schließlich zeigt Figur 4 eine schematische Darstellung des Haltesystems 10 mit aufliegender, dreidimensionaler Vorrichtung 12. Gemäß dem Ausführungsbeispiel ist die Vorrichtung 12 als Lautsprecher ausgebildet. Man erkennt, daß die Vorrichtung 12 über die achsparallelen Befestigungsmittel 14, 16 mit dem Haltesystem 10 beweglich und drehbar verbunden ist. Die Spitze des spitz zulaufenden, dreidimensionalen Lautsprechers 12 liegt auf dem Endbereich 26 des Haltesystems 10 auf. Das Haltesystem 10 umschließt die Vorrichtung 12 teilweise. Die Ringform des Haltesystems 10 ist der Form der dreidimensionalen Vorrichtung 12 angepaßt. Es besteht daher die Möglichkeit, daß in anderen Ausführungsformen das Haltesystem 10 andere geometrische Formen annimmt.

## Patentansprüche

1. Haltesystem für eine tragbare dreidimensionale Vorrichtung, insbesondere für eine Vorrichtung zur Übertragung von Schall,
**dadurch gekennzeichnet,**
daß das Haltesystem (10) ringartig ausgebildet ist und die zu haltende Vorrichtung (12) teilweise umschließt, derart, daß das Haltesystem (10) über zwei achsparallele Befestigungsmittel (14, 16) beweglich mit der Vorrichtung (12) verbunden ist und die Vorrichtung (12) auf einem Teilbereich (18) des Haltesystems (10) aufliegt.

2. Haltesystem nach Anspruch 1,
**dadurch gekennzeichnet,**
daß der Teilbereich (18) des Haltessystems (10) durch zwei relativ zu dem sich anschließenden Bereich (20) des Haltesystems (10) gekrümmt ausgebildete Ringelemente (24, 26) gebildet wird, wobei die Ringelemente (24, 26) in einem Endbereich (26) des Haltessystems (10) übergehen, der eben ausgebildet ist und als Auflage für die Vorrichtung (12) dient.

3. Haltesystem nach Anspruch 1 oder 2,
**dadurch gekennzeichnet,**
daß die Form des Haltesystems (10) in etwa der Form der Vorrichtung (12) entspricht.

4. Haltesystem nach einem der vorhergehenden Ansprüche,
**dadurch gekennzeichnet,**
daß im Bereich der Befestigungsmittel (14, 16) mindestens ein Befestigungselement (28) angeordnet ist.

5. Haltesystem nach einem der vorhergehenden Ansprüche,
**dadurch gekennzeichnet,**
daß das Haltesystem (10) an dem dem Endbereich (26) gegenüberliegenden Ende (30) mindestens eine Ausnehmung (32, 34) zur Aufnahme eines Trägersytems aufweist.

6. Haltesystem nach Anspruch 5,
**dadurch gekennzeichnet,**
daß die Ausnehmung (32, 34) durch eine Querschnittsverkleinerung des Haltesystems (10) gebildet wird.

7. Haltesystem nach einem der vorhergehenden Ansprüche,
**dadurch gekennzeichnet,**
daß das Haltesystem (10) aus Kunststoff besteht.
